# EUROPÄISCHE PATENTANMELDUNG

(11) **EP 2 792 883 A1**
(43) Veröffentlichungstag der Anmeldung: **22.10.2014**
(21) Anmeldenummer: 13187092.5
(22) Anmeldetag: 02.10.2013
(51) Int. Cl.: F04D 3/00, F04D 13/08, F04D 29/52

(54) **Pumpe zum Fördern von Wasser**

(30) Priorität: 18.04.2013 LU 92181
(71) Anmelder: Kleeblatt, Samuel, 6747 Chatillon (BE)
(72) Erfinder: Kleeblatt, Samuel, 6747 Chatillon (BE)
(74) Vertreter: Hansen, Jochen

(57) **Zusammenfassung**

Die Erfindung betrifft eine Wasserpumpe auch für Schwebstoffe enthaltende Gewässer, wie Teiche, Aquarien oder Springbrunnen, mit einem in einem Gehäuse (10) angeordneten Elektromotor (1), einem Stutzen (5) der mehrere Ansaugöffnungen (4) aufweist, einer vom Elektromotor (1) an einem ersten Ende (71) angetiebenen Welle (7) und einem an der Welle (7) am zweiten Ende (72) angesetzten Propeller (6), wobei der Propeller (6) mit seinen Propellerflügeln (61) mit geringem Abstand zur rohrförmigen Innenseite (51) des Stutzens (5) im Stutzen (5) angeordnet ist, und die Ansaugöffnungen (4) im Stutzen (5) zwischen dem Elektromotor (1) und dem Propeller (6) angeordnet sind.

## Beschreibung

Die Erfindung betrifft eine Pumpe zum Fördern von Wasser, insbesondere für Schwebstoffe enthaltende Gewässer, wie Teiche, Aquarien oder Springbrunnen.

Derartige Pumpen haben einen Einlauf, in den das Wasser eintritt, einen Elektromotor mit Welle, auf dem ein Laufrad (Propeller) montiert ist und einen Auslauf, aus dem das zu fördernde Wasser austritt. Bei den meisten Pumpen erfolgt der Einlauf des Wassers im Wesentlichen im rechten Winkel zum Auslauf. Nachteilig dabei ist der hohe Verlust durch Reibung und Änderung der Strömungsrichtung (90° Umlenkung).

Ferner sind Rohrpumpen bekannt, die mit einem Propeller in einem Rohr ausgestattet sind, der über einen aus dem Wasser stehenden oder liegenden Motor betrieben wird. Nachteilig ist dabei, dass diese Pumpen sehr groß sind und der Motor aus dem Wasser ragt, wobei häufig kein ausreichender Platz vorhanden ist, um diesen Motor unterzubringen. Ferner liegt der Auslauf bei solchen Rohrpumpen ebenfalls in einem rechten Winkel zur Förderachse.

Eine weitere Variante ist aus dem US-Design Patent US-D 567821 bekannt. In dieser Patentschrift ist eine herkömmliche Strömungspumpe mit einem hinten angebrachten Elektromotor zu sehen, der über eine Welle und einen Propeller das Wasser nach vorne schiebt. Solche Pumpen sind sehr populär in der Meeresaquaristik und dienen dazu, das Wasser wellenähnlich im Aquarium zu verwirbeln. Diese Pumpen haben den Nachteil, dass sie keinen Druck erzeugen können, da der Propeller in einer großen Kammer angeordnet ist. Es gibt einige solcher Pumpen mit einem in Strömungsrichtung angebrachten Stutzen. Diese Stutzen dienen nur zum Bündeln des Wasserstrahles. Keine dieser Pumpen weist einen Propeller auf, der im Stutzen angeordnet ist, wobei die Propellerflügel dicht an der Innenwand des Stutzens drehen.

Ferner sind Rohrpumpen bekannt, bei denen zwar der Propeller in einem Stutzen angebracht ist, aber das Wasser über einen weiteren Weg entlang des Motors bis zum Propeller angesogen wird. Diese Pumpen haben den Nachteil, dass der Motor in einem Rohr innerhalb des Stutzens angebracht ist, der den Querschnitt des Wasserstromes verengt. Somit entsteht ein Verlust an Fördermenge und an der eingebrachten Energie. Zusätzlich ist an der Welle eine Dichtung angebracht, die mit einer starken Feder versehen ist, um zu vermeiden, dass Wasser in den Motorraum eintritt. Die Dichtung erhöht die Reibung und verschlechtert somit den Wirkungsgrad der Pumpe.

Noch eine Variante ist eine Pumpe, die in einem geraden Rohr angebracht ist, mit Motor und Propeller. Auch diese Pumpe hat den Nachteil, dass der Raum, in dem sie eingebracht ist, eine erhebliche Aufweitung aufweist, um weniger Verluste zu erzeugen.

Der Erfindung liegt daher die Aufgabe zugrunde, eine Pumpe zu schaffen, die die elektrische Energie mit minimalem Verlust in unmittelbare Wasserströmung umwandelt.

Diese Aufgabe wird durch eine Wasserpumpe mit den Merkmalen des Anspruchs 1 gelöst.

Dadurch, dass der im Stutzen angeordnete Propeller mit seinen Propellerflügeln dicht an die Innenwandung des Stutzens reicht, insbesondere mit einem Spaltmaß von 0,1 bis 3 mm, besonders bevorzugt 0,5 bis 1 mm, kann die Pumpe einen ausreichenden Förderdruck aufbauen und effizient Wasser fördern. Die Förderhöhe der Pumpe beträgt mindestens 20 cm, bevorzugt mindestens 1 m, besonders bevorzugt 2 m. Dieser Druck reicht aus, um Filter zu durchspülen oder Fontänen zu speisen. Durch die zwischen dem Elektromotor und dem Propeller im Stutzen angeordneten Ansaugöffnungen wird das Wasser effektiv von der Pumpe angesogen und gefördert.

Dadurch, dass eine Kugel in axialer Verlängerung zur Welle am ersten Ende vorgesehen ist, die am Gehäuse anliegt, wird die beim Betrieb der Pumpe entstehende axial gerichtete Kraft von der Welle über die Kugel auf das außenseitig an der Kugel anliegende Gehäuse abgeleitet. Diese abstützende Lagerung über eine Kugel ist einfach gestaltet, gleichwohl äußerst reibungsarm und bedarf keiner Wartung. Die Kugel kann mit der Welle mitdrehen und mit ihrer von der Welle abgewandten Seite in einem Gegenlager im Gehäuse abgestützt sein. Bevorzugt ist die Kugel stationär im Gehäuse aufgenommen. Beispielsweise kann das erste Ende der Welle eine konkave Stirnfläche aufweisen, mit der die Welle zentriert auf der Kugel lagert. Ebenso kann das erste Ende der Welle einen kreisringförmigen Steg aufweisen.

Bevorzugt besteht die Kugel aus einem hochfesten Material, nämlich Hartmetall oder Keramik, insbesondere Wolframcarbid.

Wenn der Elektromotor ein Synchronmotor oder ein Gleichstrommotor ist, kann ein wartungsarmer Antrieb bereitgestellt werden. Insbesondere bei einem Synchronmotor können bei einem permanent erregten Motor Schleifringe und damit zusammenhängende Wartungstätigkeiten vollständig vermieden werden. Gleichwohl sind Synchronmotoren und Gleichstommotoren effizient und ausreichend durchzugsstark. Bei einem Synchronmotor ist lediglich eine Anlaufschaltung erforderlich, die jedoch wartungsfrei mit der Elektronik erstellt werden kann.

Um die Wasserpumpe direkt an ein Rohrsystem anschließen zu können, hat der Stutzen ein Außenmaß, so dass er in standardisierte Kanalgrundrohre (KG-Rohre) einsteckbar ist. Damit wird der Wasserförderstrom direkt in ein entsprechend vorbereitetes Rohrsystem aus kostengünstigen KG-Rohren geleitet, ohne dass Adapter und Verengungen die Strömung negativ beinflussen können.

Nachfolgend wird ein Ausführungsbeispiel der Erfindung anhand der beiliegenden Figuren detailliert beschrieben.

Darin zeigt:
- Fig. 1: eine Wasserpumpe in einer schematischen Schnittdarstellung.

Fig. 1 zeigt eine Wasserpumpe in einer schematischen Schnittdarstellung. Die Pumpe weist einen Elektromotor 1 auf, der in einem Gehäuse 10 angeordnet ist. Der Elektromotor 1 ist beispielsweise ein Synchronmotor mit Elektrospulen 2, die ein in Abhängigkeit von der angelegten Frequenz des Wechselstroms bewegtes magnetisches Drehfeld erzeugen, und einem als Rotor ausgebildeten Permanentmagneten 3. Dieser Permanentmagnet 3 sitzt auf einem ersten Ende 71 einer Welle 7.

Am Gehäuse 10 ist ein Stutzen 5 angesesetzt. Der Stutzen 5 hat die Form eines Rohrabschnitts und nimmt innenseitig einen Propeller 6 auf, der auf dem zweiten Ende der Welle 7 aufgesetzt ist. Der Propeller 6 hat Propellerflügel 61, deren Spitzen bis nahe an die Innenseite 51 des Stutzens 5 reichen und dort ein Spaltmaß von 0,1 mm bis 3 mm, bevorzugt 0,5 mm bis 1 mm bilden. Im Stutzen 5 sind mehrere Ansaugöffnungen 4 nahe des Elektromotors 1 zwischen Elektromotor 1 und Propeller 6 angeordnet.

In einer bevorzugten Ausführungsform weist die Welle 7 an ihrem ersten Ende 71 eine konkave Stirnfläche auf. Im Gehäuse 10 ist in axialer Verlängerung der Welle 7 eine Kugel 73 vorgesehen, die fest im Gehäuse 10 gehaltert ist. Somit stützt sich die Welle 7 mit ihrem ersten Ende 71 auf der stationären Kugel 73 drehbar ab.

Beim Betrieb der Pumpe wird die Welle 7 vom Elektromotor 1 über die Elektrospulen 2 gedreht, wobei die Elektrospulen 2 ein magnetisches Drehfeld erzeugen und auf den Permanentmagneten 3 auf der Welle 7 einwirken, sodass der Permanentmagnet 3 mit der Welle 7 rotiert. Die Welle 7 treibt den Propeller 6 im Stutzen 5 an. Entsprechend wird Wasser über die Ansaugöffnungen 4 (Pfeile Y) von dem Propeller 6 angesogen und in Richtung der Strömungspfeile X in zur Welle 7 achsparalleler Richtung gefördert.

Dabei wirkt auf die Welle 7 eine zur bewirkten Strömungsrichtung X entgegengerichtete Kraft auf die Welle 7. Entsprechend des bevorzugten Ausführungsbeispiels wird diese Kraft über das erste Ende 71 der Welle 7 in Form der konkaven Stirnseite auf die hochfeste Kugel 73 im Gehäuse 10 abgeleitet. Durch die Abstützung über die hochfeste Kugel 73 entsteht kaum Reibung.

### Bezugszeichenliste

- 1: Elektromotor
- 10: Gehäuse

- 2: Elektrospule

- 3: Permanentmagnet

- 4: Ansaugöffnung

- 5: Stutzen
- 51: Innenseite

- 6: Propeller
- 61: Propellerflügel

- 7: Welle
- 71: erstes Ende
- 72: zweites Ende
- 73: Kugel

- X: Strömungsrichtung
- Y: Strömungsrichtung

## Patentansprüche

1. Wasserpumpe auch für Schwebstoffe enthaltende Gewässer, wie Teiche, Aquarien oder Springbrunnen, mit
- einem in einem Gehäuse (10) angeordneten Elektromotor (1),
- einem Stutzen (5) der mehrere Ansaugöffnungen (4) aufweist,
- einer vom Elektromotor (1) an einem ersten Ende (71) angetiebenen Welle (7) und
- einem an der Welle (7) am zweiten Ende (72) angesetzten Propeller (6),
**dadurch gekennzeichnet, dass** der Propeller (6) mit seinen Propellerflügeln (61) mit geringem Abstand zur rohrförmigen Innenseite (51) des Stutzens (5) im Stutzen (5) angeordnet ist, und die Ansaugöffnungen (4) im Stutzen (5) zwischen dem Elektromotor (1) und dem Propeller (6) angeordnet sind.

2. Wasserpumpe nach Anspruch 1, **dadurch gekennzeichnet, dass** eine Kugel (73) in axialer Verlängerung zur Welle (7) am ersten Ende (71) vorgesehen ist, die am Gehäuse (10) anliegt.

3. Wasserpumpe nach Anspruch 2, **dadurch gekennzeichnet, dass** die Kugel (73) stationär im Gehäuse (10) aufgenommen ist, wobei das erste Ende (71) der Welle (7) eine konkave Stirnfläche aufweist, mit der die Welle (7) zentriert auf der Kugel (73) lagert.

4. Wasserpumpe nach Anspruch 2 oder 3, **dadurch gekennzeichnet, dass** die Kugel (73) aus einem hochfesten Material, nämlich Hartmetall oder Keramik, insbesondere Wolframcarbid, besteht.

5. Wasserpumpe nach einem der vorangehenden Ansprüche, **dadurch gekennzeichnet, dass** der Elektromotor (1) ein Synchronmotor oder ein Gleichstrommotor ist.

6. Wasserpumpe nach einem der vorangehenden Ansprüche, **dadurch gekennzeichnet, dass** der Stutzen (5) ein Außenmaß hat, so dass er in standardisierte Kanalgrundrohre (KG-Rohre) einsteckbar ist.
